# EUROPÄISCHE PATENTSCHRIFT

(11) **EP 0 124 639 B1**
(45) Veröffentlichungstag und Bekanntmachung des Hinweises auf die Patenterteilung: **12.07.1989**
(21) Anmeldenummer: 83107992.6
(22) Anmeldetag: 12.08.1983
(51) Int. Cl.: A41D 15/00, A41D 1/04

(54) **Dreiteiliger Pullunderpullover**
Three piece pullunder pullover
Gilet "pullunderpullover" en trois pièces

(30) Priorität: 10.05.1983 CH 2536/83
(43) Veröffentlichungstag der Anmeldung: 14.11.1984
(73) Patentinhaber: Auerbach, Doris, D-6380 Bad Homburg v.d.H. (DE)
(72) Erfinder: Auerbach, Doris, D-6380 Bad Homburg v.d.H. (DE)

(56) Entgegenhaltungen:
- DE-A- 2 633 157
- DE-A- 2 934 184
- DE-A- 3 008 201
- US-A- 4 261 059

## Beschreibung

Der erfindungsgemäße Pullover ist gedacht für durch klima-und temperaturbedingtem häufig wechselnden Bedarf an ärmellosem und langärmeligem wärmendem und elastischem, dabei luftdurchlässigem Kleidungsstück, z. B. bei Frühjahrs- und Sommerskisport, Ski-Langlauf-Pausen, Bergwandern, Segeln; Geeignet als Zweit- oder Drittpullover über leichterer Sportkleidung (Blusen, Baumwoll-Pullis, Sporthemden, leichten woll-und Kunstfaserpullovern).

Sein Zweck beruht auf der Platzersparnis im Reisegepäck und bei Sportausübung; bequeme Möglichkeit der Vermeidung von Überwärmung und Unterkühlung.

Seine Aufgabe ist es, den mehr oder weniger schweren einteiligen Pullover zu ergänzen bzw. bei wärmeren Temperaturen zu ersetzen durch ein dreiteiliges Kleidungsstück bestehend aus ärmellosem Pullover und einem oder zwei Paar Ärmeln in verschiedener Schwere.

Gegenstand der Erfindung ist ein dreiteiliger Ski-, Wander-und Wassersport-Pullover, gekennzeichnet durch ein Rumpfteil und auswechselbare Ärmel, wobei als lösbare Verbindungselemente zwischen den Armlöchern des Rumpfteils und den Ärmelrändern in den Schulterbereichen, die sich über 3/4 bis 5/6 des Armlochumfangs erstrecken, unsichtbar angebrachte Kunststoff-Reißverschlüsse und in den nicht mit einem Reißverschluß versehenen restlichen Achselbereichen welche mit Nahtbändern oder dergleichen verfestigt sind, jeweils zwei bis drei Druckknöpfe vorgesehen sind.

Die Herstellung des Rumpfteils erfolgt wie die Herstellung eines ärmellosen Sportpullovers unter Berücksichtigung besonderer Gegebenheiten für Einfassungen und Seitennähte, die aus der Zeichenerklärung hervorgehen; Herstellung der Ärmel wie bei normalem Pullover unter Berücksichtigung einer Elastizitätstechnik an den Längsnähten zur Ermöglichung knappen Sitzes und schmaler Aufrollbarkeit bei Unterbringung in kleinen Taschen von Bekleidungsstücken. Das Einsetzen der Ärmel erfolgt bei Bedarf mittels aushakbarer Qualitätsreißverschlüsse aus Plastik an den oberen 3/4 bis 5/6 des Armlochs. Metallreißverschlüsse entsprechen nicht, dem Stil und dem Qualitätsanspruch dieses Kleidungsstückes und sollten daher nicht zur Anwendung kommen. Die Befestigung unter den Achseln erfolgt durch zwei bis drei größere Druckknöpfe, wodurch einerseits eine größere Bequemlichkeit und andererseits eine Belüftung im Achselbereich ermöglicht wird.

Die Vorteile dieses Pullovers gegenüber bisher im Handel befindlichen Sportpullovern und inzwischen auf dem Markt befindlichen mehrteiligen Windjacken, wie sie beispielsweise aus US-A-4261 059 bekannt sind, liegen in
- seiner sowohl wärmenden als auch belüftenden Funktion (Material reine Wolle oder Wolle mit 50 % Kunstfaser, Strickweise großmaschig)
- seiner bequemen Unterbringungsmöglichkeit
-- im Reisegepäck (z. B. als Füllung von Reisekissen oder im Handgepäck in kleinen Lücken stückweise verteilt);
-- bei der täglichen Sportausübung, z. B. beim Skilaufen bei vorübergehendem Nichtbedarf Rumpfteil in Nierentasche, Ärmel in Anorak-, Jacken- oder Hosentaschen oder am Gürtel befestigt;
- der Variationsmöglichkeit seiner Ausstattung, nämlich
-- Rumpf einfädig, Ärmel einfädig gestrickt;
-- Rumpf zweifädig gestrickt, d.h. schwere, warme Qualität; Ärmel
--- einfädig, d.h. leichtere Qualität und daher volumenmäßig besonders günstig; Schwereunterschied vertretbar, weil Arme bei den im Titel genannten Sportarten weniger schutzbedürftig sind als Rumpf; --- zweifädig wie Rumpf für Gebrauch bei kalter bitterung;

d.h. es ist möglich, zwei Garnituren Ärmel auf die Reise mitzunehmen und gemäß der jeweiligen Tageswetterverhältnisse die angebrachtere Garnitur zum Sport mitzunehmen.

Im folgenden wird die Erfindung anhand von einer Gesamtzeichnung und einer Detailzeichnung näher erläutert:

Figur 1, Ansicht einer Pulloverhälfte:

Der Rumpf (1) ist einfädig oder zweifädig gestrickt; bei Zweifädigkeit ergeben sich farbliche Variationsmöglichkeiten, z. B. Grundfarbe zu Hosen/Röcken passend, d.h. gedeckt, Zweitfarbe zu Baumwollrollkragenpullovern, Sporthemden, Polohemden etc. passend, d.h. leuchtend.

Die Ärmel (2) sind einfädig bzw. eine Garnitur einfädig, eine Garnitur zweifädig als Ergänzung für kalte Witterung gestrickt.

Die Ärmeleinfassungen (3) sind zweifädig, 1 rechts, 1 links gestrickt, damit auch bei einfädigem Ärmel eine gute Pulserwärmung gewährleistet ist.

Die Armlocheinfassungen sowie die Halsausschnitteinfassung (3) sind um des straffen Sitzes willen 1 rechts, 1 links "abgehoben" gestrickt, soweit dies maschinentechnisch möglich ist; andernfalls muß eine etwas geraffte Technik angewandt werden, um den gestrafften Effekt zu erzielen, der für die sichere Abdeckung der Reißverschlüsse an den Armlöchern erforderlich ist.

Die Aushakreißverschlüsse (4) haben eine Länge = Armloch minus 3 - 5cm, d.h. Bequemlichkeitslücke unter der Achselhöhle auch zur Vermeidung von Schweißschaden an den Reißverschlußeinhakstellen. Eine Hälfte ist mit Maschinennaht umdrehweise am Ärmel aufgesteppt, die andere Hälfte unsichtbar an der Innenkante der Armlocheinfassung angebracht (4a, 4b). Die Armlocheinfassung wird um 1 cm nach dem Halsausschnitt zu versetzt angebracht und die Reißverschlußhälfte auf die überstehende Pullunderkante maschinell aufgesetzt. Bei Anwendung relativ kurzer Reißverschlüsse sind unter der Achselhöhle zwei kräftige Druckknöpfe (bei 4 c) angebracht.

Figur 2, Spezialverarbeitung der Seiten- und Ärmelnähte:

Zur Erreichung großer Elastizität und dadurch Ermöglichung knappen Zuschnitts bei trotzdem schlichter, glatter Hauptflächen sind die Längskanten von Rumpf und Ärmeln durch elastische, sich nach innen zusammenziehende Stricknähte verbunden. Falls dies maschinentechnisch oder mangels Handarbeiterinnen nicht möglich ist, können in den Kantenbereichen oder auch auf dem vorderen Rumpfteil elastische Musterstreifen angebracht werden.

## Patentansprüche

1. Dreiteiliger Ski-, Wander- und Wassersport-Pullover, gekennzeichnet durch ein Rumpfteil (1) und auswechselbare Ärmel (2), wobei als lösbare Verbindungselemente zwischen den Armlöchern des Rumpfteils und den Ärmelrändern in den Schulterbereichen (4a, 4b), die sich über 3/4 bis 5/6 des Armlochumfangs erstrecken, unsichtbar angebrachte Kunststoff-Reißverschlüsse und in den nicht mit einem Reißverschluß versehenen restlichen Achselbereichen (4c), welche mit Nahtbändern oder dergleichen verfestigt sind, jeweils zwei bis drei Druckknöpfe vorgesehen sind.

2. Deiteiliger Ski-, Wander- und Wassersport-Pullover nach Anspruch 1 dadurch gekennzeichnet, daß einerseits Ärmel und Armlöcher schmäler bzw. kleiner als die Konfektionsnormen sind, andererseits durch Elastizitätstechniken an den Seitennähten von Ärmeln und Pullunder die nötige Bequemlichkeit gewährleistet bleibt bei gleichzeitiger Verarbeitung der Armlocheinfassung durch Stricktechniken, wie 1 rechts, 1 links abgehoben, zum Zwecke der sicheren Abdeckung der Reißverschlüsse.

3. Dreiteiliger Ski-, Wander- und Wassersport-Pullover nach Anspruch 1, dadurch gekennzeichnet, daß die Ärmel in einer leichteren Qualität hergestellt werden als der Pullunder oder in zwei Paaren geliefert werden, d.h. einem leichteren (zum Zwecke leichter Verstaubarkeit bei warmer Witterung) und einem schwereren zur Nutzung bei kalter Grundwitterung.

## Claims

1. Three piece ski and sports sweater called "pullunderpullover", distinguished by changeable sleeves (2), attached to the sleeveless pullover (1) at the upper 3/4 - 5/6 of the armhole by invisibly fixed plastic zips of good quality, and when using zips like this, i.e. shorter than the armhole circuit, by two or three press studs at the remaining sections, edges of which to be protected by cotton ribbon or strenghened otherwise.

2. Three piece ski and sports sweater according to claim 1, distinguished by sleeves and armhole being narrower respectively smaller than confection standard and, on the other hand, granting the necessary comfort by means of elasticity technique along the side seams of sleeves and pullover, while armhole edgings have an especially tight elasticity achieved by a technique such as double ribbing, in order to cover the zip safely.

3. Three piece ski and sports sweater according to claim 1, distinguished by the sleeves being knitted in less heavy quality than the pullover or provided in two pairs, i.e. one of lighter quality to be stowed away easily in pockets and small bags during warm weather and one of heavy quality to be used on cold days.

## Revendications

1. Pull-over pour le ski, la randonnée et les sports nautiques, en trois parties, caractérisé par une partie formant le corps (1) et deux manches amovibles (2); des fermetures à glissière en plastique, fixées sur les 3/4 ou les 5/6 de la longueur de l'emmanchure de façon à être invisibles, servent d'éléments de raccorderment détachables entre les bords des emmanchures et les bords supérieurs des manches (4a, 4b); les dessous de bras (4c), parties des emmanchures sans fermeture à glissière, sont munis chacun de deux à trois boutons-pression, appliqués à l'aide de bandes de tissu ou de systèmes analogues.

2. Pull-over pour le ski, la randonnée et les sports nautiques, en trois parties, selon la spécification 1, caractérisé d'une part par des manches et des emmanchures plus étroites, c-à- d. plus petites que les normes de confection, d'autre part par une technique permettant l'élasticité aux coutures longitudinales des manches et du débardeur, ce qui assure le confort nécessaire, tout en exécutant les emmanchures à l'aide de techniques de tricots comme 1 maille à l'endroit, passer le fil pour une maille à l'envers, sans l'exécuter, ce qui a pour but d'obtenir un recouvrement sûr des fermetures à glissière.

3. Pull-over pour le ski, la randonnée et les sports nautiques, en trois parties, selon la spécification 1, caractérisé par le fait que les manches sont fabriquées dans une qualité plus légère que le débardeur ou bien que deux paires de manches sont livrées, une plus légère (pour un rangement plus aisé par temps chaud), et une plus épaisse pour l'utilisation par temps froid.
